# EUROPÄISCHE PATENTSCHRIFT

(11) **EP 2 314 782 B1**
(45) Veröffentlichungstag und Bekanntmachung des Hinweises auf die Patenterteilung: **20.08.2014**
(21) Anmeldenummer: 10186496.5
(22) Anmeldetag: 05.10.2010
(51) Int. Cl.: E04B 1/86, E04B 9/00, F21V 33/00, E04B 1/84, F21Y 101/02

(54) **Schallabsorber und Zusatz-Rahmenteil für einen Schallabsorber**
Acoustic absorber and additional frame section for an acoustic absorber
Absorbeur de son et élément de cadre supplémentaire pour un absorbeur de son

(30) Priorität: 08.10.2009 DE 202009013052 U
(43) Veröffentlichungstag der Anmeldung: 27.04.2011
(73) Patentinhaber: Pinta acoustic GmbH, 82216 Maisach (DE)
(72) Erfinder: Steiner, Arndt, 51381 Leverkusen (DE)
(74) Vertreter: Müller, Enno

(56) Entgegenhaltungen:
- DE-A1- 19 608 583
- DE-U1-202005 020 919
- DE-U1-202010 003 089
- US-A1- 2006 262 521
- US-A1- 2008 232 093
- US-B1- 6 298 623

## Beschreibung

Die Erfindung betrifft zunächst einen Schallabsorber nach den Merkmalen des Anspruches 1.

Weiter betrifft die Erfindung ein Zusatz-Rahmenteil nach den Merkmalen des Oberbegriffes des Anspruches 6.

Schallabsorber der angesprochenen Art sind bereits in vielfältiger Ausgestaltung bekannt geworden. Es wird beispielsweise auf die DE 10 2006 051 567 A1 verwiesen.

Bei einem aus der US 2006/262521 A1 bekannten Schallabsorber ist ein Ergänzungsteil des Rahmens innerhalb des Haupt-Rahmenteils angeordnet. Das Haupt-Rahmenteil ist beidseitig mit Halterungen zur Aufnahme von Schaumstoffteilen ausgebildet. Aus der US 6,298,623 B1 ist ein Einzelrahmen bekannt, der zur Anbringung von Leuchten und Hinweistafeln genutzt werden kann. Aus der DE 20 2010 003 089 U1 ist ein Rahmenteil mit Beleuchtungselementen bekannt. Dieses Rahmenteil ist unterseitig mit einem Gewebe abgedeckt. Die DE 20 2005 020 919 U1 zeigt einen Rahmenteil mit innenseitig angeordneten Schallabsorber. Es sind Leuchtelemente vorgesehen, die außerhalb des Rahmenteils, in Überdeckung zu dem Schallabsorber, angeordnet sind. Aus der US 2008/0232093 A1 ist ein von einem Rahmen umgebendes Leuchtelement bekannt. Es sind Leuchtdiodenleisten vorgesehen, die zufolge lichtreflektierender und lichtleitender Elemente über die gesamte Anordnung Licht abgeben. Im Weiteren ist zum Stand der Technik auch auf die DE 196 08 583A1 zu verweisen.

Ausgehend von dem dargelegten Stand der Technik beschäftigt sich die Erfindung mit der Aufgabe, eine günstige Ausleuchtung eines mit einem Schallabsorber versehenen Raumes anzugeben sowie eine günstige Ertüchtigung eines Schallabsorbers im Hinblick auf eine Ausleuchtung.

Diese Aufgabe ist zunächst beim Gegenstand des Anspruches 1 gelöst, wobei darauf abgestellt ist, dass in dem Rahmenteil quer zu der Außenfläche abstrahlende Leuchtelemente angeordnet sind, wobei das Rahmenteil zweigeteilt ist und ein Zusatz-Rahmenteil von dem Haupt-Rahmenteil abnehmbar oder einteilig mit dem Haupt-Rahmenteil ausgebildet ist und weiter Leuchtelemente enthält, wobei das abnehmbare Zusatz-Rahmenteil einen Verbindungsabschnitt aufweist und außenseitig, den Außenrand den Schallabsorbers bildend, angeordnet ist.

Hinsichtlich des Zusatz-Rahmenteils ist die Aufgabe beim Gegenstand des Anspruches 6 gelöst, wobei darauf abgestellt ist, dass das Zusatz-Rahmenteil ein H-Profil aufweist und einen Fortsatz eines Schenkels des H-Rahmenprofils als Übergreif-Abschnitt ausgebildet ist.

Die Leuchtelemente sind kombiniert oder unmittelbar verbunden mit dem Schallabsorber ausgebildet. Der Schallabsorber wirkt sowohl in akustischer Hinsicht wie auch in lichttechnischer Hinsicht. Durch die kombinierte Ausbildung von Schallabsorber und Leuchtelementen ist eine bereits herstellerseitig optimale Anpassung des Absorbers und der Leuchtelemente in lichttechnischer Hinsicht möglich. Im Einzelnen kann die Ausgestaltung so vorgesehen sein, dass in üblicher Weise ein An- und Ausschalten der Leuchtelemente, ggf. auch nur teilweise, ermöglicht ist. Der Schallabsorber kann hierbei unmittelbar an der Decke eines Raumes oder abgehängt von der Decke des Raumes angebracht sein. Er kann auch an einer senkrechten Wand angebracht sein. Die Leuchtelemente sind gleichsam umlaufend zu dem Absorberteil angeordnet. Insbesondere bei einem an einer Raumdecke angebrachten Schallabsorber ergibt sich im Wechsel mit einem etwa darunter befindlichen Tisch eine Reflektion des Lichtes zum Inneren des durch die Leuchtelemente gebildeten umlaufenden Kranzes, wodurch das Licht auf die lichtreflektierenden Elemente oder Bereiche des Schallabsorbers trifft, so dass sich eine flächenmäßig gleichförmige strahlende bzw. lichtreflektierende Fläche ergibt. Dadurch, dass die lichtreflektierenden Elemente, wie etwa gebildet durch ein Glasfaservlies, das Licht diffus reflektieren, ergeben sich angenehme Lichtverhältnisse über einem beispielsweise Tisch.

Mittels des Zusatz-Rahmenteils können bestehende Schallabsorber nachgerüstet werden bzw. herstellungstechnisch können Schallabsorber teilweise oder vollumfänglich an ihrem Rahmen mit dem Leuchtmittel-Rahmen ausgerüstet werden.

Es ist bevorzugt, dass auch weiteren Leuchtelementen, abgehängt von dem Absorber, also in einer Überdeckung zu einer Projektion der Absorberfläche nach unten, angeordnet sind. Sie können etwa unterseitig mit einer Lichtabdeckung oder nur teilweise lichtdurchlässigen Abdeckung versehen sein, so dass eine Anstrahlung nach oben, gegen die Absorberfläche (zunächst) erfolgt und von da aus das Licht wieder reflektiert wird.

Bevorzugt ist auch, dass das Licht dimmbar ist bzw. soweit LED-Leuchten vorgesehen sind, dass die Lichtfarbe veränderbar ist.

Weiter ist bevorzugt, dass die Leuchtelemente als LEDs, also Leuchtdioden, ausgebildet sind. Das Licht der Leuchtdioden harmoniert günstig mit den beispielsweise durch ein Glasfaservlies gebildeten reflektierenden Elementen an dem Absorberteil.

Das abnehmbar ausgebildete Zusatz-Rahmenteil kann die Leuchtelemente enthalten. Die Zweiteilung ist hierbei in Längsrichtung des Rahmenteils vorgesehen, also in Umlaufrichtung bezüglich eines beispielsweise einen rechteckigen Grundriss aufweisenden Absorberteils. Bevorzugt umgeben die Leuchtelemente, bei gewisser Beabstandung untereinander in Umfangsrichtung, das Absorberteil auch auf dessen gesamtem Umfang. Hierbei können einzelne Leuchtdioden im Hinblick auf den Abstand untereinander in Umfangsrichtung, oder sonstige Leuchtelemente, etwa mit einem Abstand von 1 cm bis 10 cm zueinander, wobei auch alle Zwischenwerte, insbesondere in 1-mm-Schritten, in die Offenbarung einbezogen sind, angeordnet sein.

Die Leuchtelemente sind weiter bevorzugt nach unten durch eine Scheibe, insbesondere eine als Streulichtscheibe wirkende lichtdurchlässige Scheibe abgedeckt. Hierbei ist auch bevorzugt, dass die Scheibe bzw. Streulichtscheibe oder eine Strahlfläche bzw. ein unterer Bereich der Leuchtelemente selbst etwa ebenengleich mit der im Montagezustand dem Raum zugewandten Außenfläche des Absorberteils angeordnet sind. Es kann auch ein gewisser vertikaler Abstand, beispielsweise im Bereich von 1 cm bis 2 cm, vorgesehen sein.

Hinsichtlich des Zusatz-Rahmenteils ist insbesondere weiter bevorzugt, dass der Verbindungsabschnitt als Übergriff-Verbindungsabschnitt ausgebildet ist. In einem Querschnitt ergibt sich also ein Übergreifbereich über das Haupt-Rahmenteil. Das Zusatz-Rahmenteil ist entsprechend außenseitig, im Montagezustand dann den Außenrand des Schallabsorbers bildend, angeordnet.

Auch ist bevorzugt, dass das Zusatz-Rahmenteil alternativ oder ergänzend zu dem Übergreifen zur Einhäng-Befestigung an dem Haupt-Rahmenteil ausgebildet ist.

Nachstehend ist die Erfindung weiter anhand der beigefügten Zeichnung erläutert, die aber lediglich Ausführungsbeispiele darstellt. Hierbei zeigt:
- Fig.1: eine schematische Ansicht eines Raumes mit einem deckenseitig angebrachten Schallabsorber;
- Fig. 2: den Schallabsorber in der Anordnung gemäß Fig. 2 in vergrößerter Darstellung;
- Fig. 3: den Schallabsorber gemäß Fig. 1 bzw. Fig. 2 in einer Unteransicht, hinsichtlich des Rahmenteils vergrößert dargestellt;
- Fig. 4: eine Explosionsdarstellung des Schallabsorbers betreffend einen Eckbereich;
- Fig. 5: eine teilweise aufgeschnittene perspektivische Darstellung des Rahmenteils in Zusammenfassung mit dem Absorberteil;
- Fig. 6: einen Querschnitt durch den Gegenstand gemäß Fig. 3, geschnitten entlang der Linie VI - VI;
- Fig. 7: eine Darstellung gemäß Fig. 6, bei integraler Ausbildung des Rahmenteils;
- Fig. 8: eine weitere Ausführungsform im Querschnitt;
- Fig. 9: eine perspektivische Teil-Draufsicht der Ausführungsform gemäß Fig. 8; und
- Fig. 10: eine Ansicht von unten der Ausführungsform gemäß Fig. 8.

Dargestellt und beschrieben ist, zunächst mit Bezug zu den Figuren 1 bis 3, ein Schallabsorber 1, der in einem Raum R an einer Decke 2 angebracht ist. Es ist eine Situation dargestellt, in welcher unterhalb des Schallabsorbers 1 ein Tisch 3 aufgestellt ist. Die Außenfläche A des Schallabsorbers 1 verläuft etwa parallel zu einer zugewandten Fläche des Tisches 3. Der einen Rechteck-Grundriss aufweisende Schallabsorber 1 ist zudem in Längsrichtung ausgerichtet an dem ebenfalls einen Rechteck-Grundriss aufweisenden Tisch aufgehängt.

Der Schallabsorber 1 besteht im Einzelnen, siehe hierzu auch etwa die Darstellung in Fig. 5, aus einem hier bevorzugt als Melaminharzschaumstoff ausgebildeten Schaumstoffteil 4, auf welchem an der Außenfläche A, zumindest der in Bezug auf die Situation gemäß Fig. 1 dem Tisch zugewandten Außenfläche A ein Vlies 5, und zwar bevorzugt ein Glasfaservlies, aufgebracht ist. Beim Ausführungsbeispiel ist das Vlies 5 an beiden Flachseiten, also auch in Bezug auf die Einbausituation gemäß Fig. 1 deckenseitig, vorgesehen. Das Vlies ist mit dem Schaumstoffteil kaschiert. Zufolge Erhitzung thermoplastischer Bestandteile des Vlieses und/oder des Schaumstoffes bis über ihren Plastizitätspunkt hinaus und danach erfolgendem gewissen Zusammendrücken ist die Verbindung erreicht.

Zu weiterer Einzelheit wird auch auf die eingangs bereits genannte DE 10 2006 051 567 A1 verwiesen.

Das durch das genannte Schaumstoffteil 4 gebildete Absorberteil ist außenrandseitig von einem Rahmenteil 6 eingefasst. In dem Rahmenteil 6 sind, wie insbesondere auch die Darstellung gemäß Fig. 3 wiedergibt, Leuchtelemente 7 aufgenommen, die bezogen auf die Anordnung gemäß Fig. 1 nach unten, also beim Ausführungsbeispiel zu dem Tisch 3 hin, abstrahlen.

Der Zusammenbau ist im Einzelnen, wie sich aus der Explosionsdarstellung gemäß Fig. 4 ergibt, so vorgesehen, dass das Schaumstoffteil 4 in einem Haupt-Rahmenteil 8 aufgenommen ist und dass weiter an dem Haupt-Rahmenteil 8 ein Zusatz-Rahmenteil 9 befestigt ist, das eine nach unten offene umlaufende Ausnehmung 10 aufweist. In dieser Ausnehmung 10 sind Leuchtleisten 11 mit den einzelnen Leuchtelementen 7 aufgenommen. Darüber hinaus ist die Ausnehmung 10 nach unten durch eine Scheibe, nämlich bevorzugt eine Streulichtscheibe 12, verschlossen.

Wie sich in weiterer Einzelheit aus den Darstellungen der Figuren 5 und 6 ergibt, ist das Zusatz-Rahmenteil 9 auf dem Haupt-Rahmenteil 8 vermittels des an dem Zusatz-Rahmenteil 9 ausgebildeten Übergreifabschnittes 13 befestigt. Der Übergreifabschnitt 13 ist ein Fortsatz eines Schenkels des insgesamt als H-Profil gebildeten Zusatz-Rahmenteils 9. Die Ausbildung als H-Profil hat auch ohne den Übergreifabschnitt 13 Bedeutung. Das Haupt-Rahmenteil 8 weist zumindest seitlich und oben im Querschnitt sich bezüglich des Absorberteils erstreckende, rechtwinklig zueinander verlaufende Umfassungsschenkel 14 auf. Wie angedeutet kann auch noch ein unterer Umfassungsschenkel 14a ggf. vorgesehen sein. Bevorzugt ist aber die mit durchgezogenen Linien dargestellte Ausführungsform zufolge des ebenengleichen Abschlusses mit dem Unterrand der Ausnehmung 10 bzw. der Streulichtscheibe 12 lichttechnisch vorteilhafter. Der im Einbauzustand vertikal verlaufende Umfassungsschenkel 14 setzt sich nach oben in einen Befestigungsabschnitt 15 fort, der auch endseitig einen rechtwinklig nach innen verlaufenden Abschlussabschnitt 16 aufweist. Dieser Abschlussabschnitt 16 ist im Einzelnen von dem Übergreifabschnitt 13 des Zusatz-Rahmenteils übergriffen. Ein Horizontalabschnitt 17 des beschriebenen H-förmigen Profils des Zusatz-Rahmenteils, wobei der Fortsatzschenkel 18 auch in Wegfall kommen kann, verläuft etwa auf der horizontalen Höhe des Schenkels 14.

Die unten durch den H-Aufbau gebildete Ausnehmung 10 des Zusatz-Rahmenteils nimmt ersichtlich die Leuchtelemente 7 auf. Weiterhin ist dieser Raum unterseitig durch die bereits angesprochene Streulichtscheibe 12 verschlossen.

Bei der Darstellung gemäß Fig. 7 ist eine bezüglich des Rahmens einteilige Ausführung vorgesehen. Es ergibt sich praktisch eine gleiche Gestaltung wie bei dem Aufbau gemäß Fig. 6, mit der Ausnahme, dass die doppelte Wandungsstärke im Bereich der vertikalen Anlage des Zusatz-Rahmenteils und dem horizontalen Übergriff des Zusatz-Rahmenteils über das Haupt-Rahmenteil in Wegfall gekommen ist.

In dem Zusatz-Rahmenteil, bevorzugt in dem H-Schenkel 17, sind noch geeignete Befestigungen für die Leuchtelemente oder eine die Leuchtelemente aufnehmende Leuchtleiste vorgesehen. Zudem dient der Raum oberhalb des Horizontalschenkels 17 auch zur Aufnahme der erforderlichen Verkabelung.

Ein Hakenfortsatz 19, der vertikal bezogen auf den dargestellten Einbauzustand verläuft, reicht grundsätzlich aus (nur) eine Einhängbefestigung zu verwirklichen.

Bei der Ausführungsform der Figuren 8 bis 10 sind die LED-Leuchtelemente 7 in einem Zusatzrahmenteil 9 angeordnet, das bevorzugt aus einem Profil, bspw. einem Aluminium-Profil besteht. Das Rahmenteil 9 ist mittels eines Klemmbügels 20 übergreifend zu dem Rahmenteil 6, und zwar an der Oberseite übergreifend, an dem Rahmenteil 6 gehaltert. Die Leuchtelemente 7 sind gleichfalls in einer Clipshalterung 21 aufgenommen und an entsprechenden Hakenfortsätzen 22 des Zusatz-Rahmenteils 9 clipsgehaltert.

Der Übergreifbügel 20 ist mittels einer Mehrzahl von Schrauben 21 und einem in das Profil eingesteckten Gegenhalterungsteil 23 an dem Zusatz-Rahmenteil 9 gehaltert.

Das Zusatz-Rahmenteil 9 ist grundsätzlich nach unten offen gebildet. Hier ist jedoch beim Ausführungsbeispiel die Öffnung durch eine Wabenstruktur 24 verschlossen. Leuchtenseitig, wobei dies aber auch auf der gegenüberliegenden Seite vorgesehen sein könnte, ist noch eine Diffusionsfolie 25 angeordnet.

Die Darstellung der Fig. 9 zeigt einen Teil der Mehrzahl der möglichen Halterungsbügel 20. Zur vorteilhaften Anbringung sind diese gegenüber dem entsprechenden Profilabschnitt des Rahmenteils 6 im Übergriffbereich von einer elastischen Lage 26 abgestützt. Auch dieses Zusatz-Rahmenteil 9 ist bevorzugt auf dem gesamten Umfang des Rahmenteils 6 des Schallabsorbers 1 vorgesehen.

Die Darstellung gemäß Fig. 10 lässt von unten die Wabenstruktur erkennen, durch welche hindurch dann die Beleuchtung erfolgt.

## Patentansprüche

1. Schallabsorber (1) mit einem in einem Rahmenteil (6) aufgenommenen, eine Außenfläche aufweisenden Absorberteil, wobei das Absorberteil außenseitig lichtreflektierende Elemente, beispielsweise gebildet durch ein Glasfaservlies (5), aufweist, wobei in dem Rahmenteil (6) quer zu der Außenfläche abstrahlende Leuchtelemente (7) angeordnet sind und das Rahmenteil (6) zweigeteilt ist, wobei ein Zusatz-Rahmenteil (9) von Haupt-Rahmenteil abnehmbar oder einteilig mit dem Haupt-Rahmenteil ausgebildet ist und die Leuchtelemente (7) enthält, wobei das abnehmbare Zusatz-Rahmenteil (9) einen Verbindungsabschnitt aufweist und außenseitig, den Außenrand des Schallabsorbers bildend, angeordnet ist.

2. Schallabsorber nach Anspruch 1, **dadurch gekennzeichnet, dass** der Verbindungsabschnitt ein Übergriff-Verbindungsabschnitt ist, wobei sich in einem Querschnitt ein Übergreifbereich über das Haupt-Rahmenteil (6) ergibt.

3. Schallabsorber nach einem der Ansprüche 1 oder 2, **dadurch gekennzeichnet, dass** die Leuchtelemente (7) LEDs sind.

4. Schallabsorber nach einem der vorhergehenden Ansprüche, **dadurch gekennzeichnet, dass** die Leuchtelemente (7) das Absorberteil auf dem gesamten Umfang umgeben.

5. Schallabsorber nach einem der vorhergehenden Ansprüche, **dadurch gekennzeichnet, dass** die Leuchtelemente (7) nach unten durch eine Streulichtscheibe (12) abgedeckt sind.

6. Zusatz-Rahmenteil (9) mit einem darin aufgenommenen Leuchtelement (7), **dadurch gekennzeichnet, dass** das Zusatz-Rahmenteil ein H-Profil aufweist und dass ein Fortsatz eines Schenkels des H-Rahmenprofils als Übergreif-Verbindungsabschnitt (13) zur Verbindung mit einem Haupt-Rahmenteil ausgebildet ist.

7. Zusatz-Rahmenteil (9) nach Anspruch 6, **dadurch gekennzeichnet, dass** in dem Zusatz-Rahmenteil (9) Befestigungen für Leuchtelemente oder eine die Leuchtelemente aufnehmende Leuchtleiste vorgesehen ist und dass ein Raum oberhalb eines Horizontalschenkels (17) zur Aufnahme der Verkabelung dient.

8. Zusatz-Rahmenteil nach einem oder mehreren der Ansprüche 6 oder 7, **dadurch gekennzeichnet, dass** das Zusatz-Rahmenteil (9) zur Einhäng-Befestigung an einem Haupt-Rahmenteil ausgebildet ist.

## Claims

1. Sound absorber (1), comprising an absorber part which is received in a frame part (6) and comprises an outer surface, the absorber part comprising light-reflecting elements arranged on the outside, said light-reflecting elements being formed, for example, by a glass fibre mat (5), radiating light elements (7) being arranged in the frame part (6) transverse to the outer surface, and the frame part (6) being divided into two, an auxiliary frame part (9) being either detachable from the main frame part or being formed in one piece with the main frame part and containing the light elements (7), said detachable auxiliary frame part (9) comprising a connecting portion and being positioned on the outside so as to form the outer edge of the sound absorber.

2. Sound absorber according to claim 1, **characterised in that** the connecting portion is an overlapping connecting portion, an overlapping region over the main frame part (6) being produced in a cross section.

3. Sound absorber according to either claim 1 or claim 2, **characterised in that** the light elements (7) are LEDs.

4. Sound absorber according to any of the preceding claims, **characterised in that** the light elements (7) surround the absorber part over the entire periphery.

5. Sound absorber according to any of the preceding claims, **characterised in that** the light elements (7) are covered on the underside by a diffused light panel (12).

6. Auxiliary frame part (9) comprising a light element (7) received therein, **characterised in that** said auxiliary frame part has an H-profile and that an extension of one limb of the H-frame profile is formed as an overlapping connecting portion (13) for connection to a main frame part.

7. Auxiliary frame part (9) according to claim 6, **characterised in that** fixings for light elements or for a light strip which receives light elements are provided in the auxiliary frame part (9), and **in that** a space above a horizontal limb (17) is used to receive the wiring.

8. Auxiliary frame part according to one or more of claims 6 or 7, **characterised in that** the auxiliary frame part (9) is formed for fastening to a main frame part in a suspended manner.

## Revendications

1. Absorbeur de bruit (1) avec une partie d'absorbeur présentant une surface extérieure accueillie dans une partie de châssis (6), dans lequel la partie d'absorbeur présente des éléments extérieurs réfléchissant la lumière, par exemple formé par un non-tissé en fibres de verre (5), dans lequel des diodes (7) émettant transversalement à la surface extérieure sont agencés dans la partie de châssis (6) et la partie de châssis (6) est divisée en deux, dans lequel une partie de châssis supplémentaire (9) est formée de façon démontable de la partie de châssis principale ou de façon intégrale avec la partie de châssis principale et comporte les diodes (7), dans lequel la partie de châssis supplémentaire (9) démontable présente une section de raccordement et est agencée à l'extérieur et formant le bord extérieur de l'absorbeur de bruit.

2. Absorbeur de bruit selon la revendication 1, **caractérisé en ce que** la section de raccordement est une section de raccordement débordante, dans lequel une zone de débordement se forme au-dessus de la partie de châssis principale dans une coupe transversale.

3. Absorbeur de bruit selon l'une des revendications 1 ou 2, **caractérisé en ce que** les diodes (7) sont des LEDs.

4. Absorbeur de bruit selon l'une des revendications précédentes, **caractérisé en ce que** les diodes (7) entourent la partie d'absorbeur sur toute la circonférence.

5. Absorbeur de bruit selon l'une des revendications précédentes, **caractérisé en ce que** les diodes (7) sont recouvertes vers le bas par un écran diffusant (12).

6. Partie de châssis supplémentaire (9) avec une diode (7) qui y est reçue, **caractérisée en ce que** la partie de châssis supplémentaire présente un profil en H et **en ce que** un prolongement d'une branche du profil en H du châssis est formé comme section de de raccordement débordante (13) pour le raccordement avec une partie de châssis principale.

7. Partie de châssis supplémentaire (9) selon la revendication 6, **caractérisé en ce que** dans la partie de châssis supplémentaire (9) des fixations pour diodes ou une baguette lumineuse accueillant les diodes sont prévues et **en ce que** un espace au-dessus d'une branche horizontale sert à l'accueil du câblage.

8. Partie de châssis supplémentaire selon l'une ou plusieurs des revendications 6 ou 7, **caractérisé en ce que** la partie de châssis supplémentaire (9) est formée pour la fixation par accrochage à une partie de châssis principale.
